# EUROPÄISCHE PATENTSCHRIFT

(11) **EP 2 093 173 B1**
(45) Veröffentlichungstag und Bekanntmachung des Hinweises auf die Patenterteilung: **12.06.2013**
(21) Anmeldenummer: 08151610.6
(22) Anmeldetag: 19.02.2008
(51) Int. Cl.: B65H 23/02

(54) **Vorrichtung und Verfahren zur Detektion von Orientierungsmerkmalen auf einer Materialbahn**
Method and device for detecting orientation characteristics on a web of material
Dispositif et procédé de détection de caractéristiques d'orientation sur une bande de matériau

(43) Veröffentlichungstag der Anmeldung: 26.08.2009
(73) Patentinhaber: Texmag GmbH Vertriebsgesellschaft, 8800 Thalwil (CH)
(72) Erfinder: Eisen, Jürgen, 86199 Augsburg (DE)
(74) Vertreter: Peterreins, Frank

(56) Entgegenhaltungen:
- EP-A- 1 300 353
- EP-A- 1 300 354
- EP-A- 1 623 943
- DE-A1- 10 352 274
- DE-C1- 19 653 312
- US-A- 5 354 992
- US-A1- 2004 149 940

## Beschreibung

### Technisches Gebiet

Dieses Dokument bezieht sich auf Vorrichtungen und Verfahren zur Detektion von Orientierungsmerkmalen auf einer Materialbahn

### Hintergrund

Bei der Be- und Verarbeitung bahnförmiger Materialen kommen Bahnlaufregelsysteme zum Einsatz. Beispielsweise können Materialbahnen von einem Wickel einer Maschine zugeführt, bearbeitet und nachfolgend wieder aufgewickelt werden, wobei unterschiedliche Positionsfehler auftreten können. Um beispielsweise den seitlichen Versatz einer Materialbahn zu regulieren, können entsprechende Regulierungsvorrichtungen verwendet werden.

FIG. 1A und FIG. 1B zeigen eine solche Regulierungsvorrichtung, bei der mit Hilfe eines Drehrahmensystems die Materialbahn 100 der Breite B eine viermalige 90° Umlenkung erfährt. Die Materialbahn wird über eine Einlaufwalze 101 abgelenkt und über eine Einlauflänge L₁ einem schwenkbaren Stellrahmen 105 mit zwei Umlenkwalzen 102, 103 zugeführt. Mit Hilfe des schwenkbaren Stellrahmens 105 lässt sich dann eine seitliche Materialbahnkorrektur herbeiführen. Die Materialbahn wird dabei um den Drehpunkt 106 um einen Winkel α geschwenkt. Die Materialbahn wird dann über eine Auslauflänge L₂ einer Auslaufwalze 104 zugeführt. Im Bereich der Auslauflänge L₂ kann eine Sensorvorrichtung 170 angeordnet sein. Aufgrund der Schwenkung der Materialbahn um einen Winkel α kann die Materialbahn im Bereich der Auslauflänge L₂ eine entsprechende Abweichung von einer vorgesehenen Materialbahnebene S aufweisen.

Diese Abweichung kann Einfluss auf das Messergebnis eines sich im Bereich der Auslauflänge befindlichen Sensors haben. In einer beispielhaften Vorrichtung zur Bahnlaufregelung kann sich eine zusätzliche Walze im Bereich der Auslauflänge befinden, um die Abweichung zu korrigieren und die Materialbahn im weiteren Verlauf der Auslauflänge in der vorgesehenen Materialbahnebene S zu halten. Somit kann ein konstanter Abstand der Materialbahn von dem Sensor im weiteren Verlauf der Auslauflänge gehalten werden und es wird eine genaue Messung der Materialbahn mit konventionellen Sensoren ermöglicht. Jedoch kann die Materialbahn durch die Stützwalze verzogen werden oder Falten werfen. Auch kann die Verwendung einer zusätzlichen Walze kostenintensiv sein.

US-A-5 354 992 offenbart ein System zum Erzeugen eines Positionsberichtigungsfehlersignals indikativ für den lateralen Versatz der Mitte eines Streifens von einer Kontrollposition für die Mitte eines beinah flachen Streifens mit einer Breite und ersten und zweiten allgemein parallelen Kanten, wenn der allgemein flache Streifen sich entlang einer bestimmten Zuführlinie bewegt, vorbei an einer bestimmten Position, wobei die Fehlersignalerzeugungsvorrichtung Mittel zum Detektieren der orthogonal projektierbaren, eindimensionalen lateralen Position der ersten Kante des bewegten Streifens an der bestimmten Position, Mittel zum Detektieren der orthogonal projektierbaren, eindimensionalen lateralen Position der zweiten Kante des bewegten Streifens and der bestimmten Position beinhaltet. Das System beinhaltet Messwandlermittel zum Detektieren des lateralen Neigungswinkels des Streifens an der bestimmten Position, Mittel zum Erzeugen eines elektrischen Wertes basierend auf dem detektierten Neigungswinkel, Mittel zum Erzeugen von Kantensignalen indikativ die detektierten lateralen Positionen der Kanten der Bahn, und Mittel reagierend auf die Kantensignale und den elektrischen Wert zum Bereitstellen eines Fehlersignals reagierend auf die Neigung zum Reduzieren des lateralen Versatzes der Bahnmittel von der zentralen Position für die Bahnmitte.

### Zusammenfassung der Erfindung

Die vorliegende Erfindung betrifft eine Vorrichtung gemäß Patentanspruch 1 sowie ein Verfahren gemäß Patentanspruch 13. Die abhängigen Ansprüche enthalten vorteilhafte Ausgestaltungen der Erfindung.

>

Die Vorrichtung zur Detektion mindestens eines Orientierungsmerkmales auf einer Materialbahn, welche in einer vorgesehenen Materialbahnebene in eine vorgesehene Materialbahnrichtung verläuft umfasst eine Sensorvorrichtung, welche ein Sensorelement mit mindestens einer Sensorzeile umfasst, zur Erfassung eines Sensorbereichs auf der Materialbahn. Die Vorrichtung umfasst weiterhin mindestens einen Lichtsender, um mindestens zwei Lichtpunkte auf der Materialbahn zu erzeugen, zur Bestimmung einer Lage einer von der vorgesehenen Materialbahnebene abweichenden Materialbahnebene. Der Lichtsender ist derart ausgestaltet, dass die mindestens zwei Lichtpunkte auf der in der vorgesehenen Materialbahnebene verlaufenden Materialbahn einen ersten Abstand aufweisen. Weiterhin ist der Lichtsender derart ausgestaltet, dass die mindestens zwei Lichtpunkte auf der in der abweichenden Materialbahnebene verlaufenden Materialbahn einen zweiten Abstand aufweisen. Die Sensorvorrichtung ist derart ausgestaltet , dass das Sensorelement den ersten und den zweiten Abstand erfasst zur Bestimmung der Lage der abweichenden Materialbahnebene. Die Lage der abweichenden Materialbahnebene kann so in einfacher und kostensparender Art und Weise bestimmt werden und es kann eine einfache und genaue Detektion des mindestens einen Orientierungsmerkmales auf der Materialbahn ermöglicht werden.

In verschiedenen Ausführungsformen kann die Vorrichtung eines oder mehrere der folgenden Merkmale aufweisen. Die von der vorgesehenen Materialbahnebene abweichende Materialbahnebene kann eine um eine in Materialbahnrichtung verlaufende Achse gedrehte Materialbahnebene sein. Der mindestens eine Lichtsender kann derart ausgestaltet sein, dass die mindestens zwei Lichtpunkte in dem Sensorbereich auf der Materialbahn liegen. Die Sensorvorrichtung kann derart ausgestaltet sein, dass das Sensorelement die mindestens zwei Lichtpunkte auf der Materialbahn erfasst zur Bestimmung der Lage der abweichenden Materialbahnebene. Der Lichtsender kann weiterhin derart ausgestaltet sein, dass die mindestens zwei Lichtpunkte auf der Materialbahn vorzugsweise auf einer Linie liegen, welche senkrecht zu der vorgesehenen Materialbahnrichtung verläuft. derart ausgestaltet, dass die mindestens zwei Lichtpunkte auf der in der vorgesehenen Materialbahnebene verlaufenden Materialbahn einen ersten Abstand aufweisen. Weiterhin der Lichtsender derart ausgestaltet, dass die mindestens zwei Lichtpunkte auf der in der abweichenden Materialbahnebene verlaufenden Materialbahn einen zweiten Abstand aufweisen. Sensorvorrichtung derart ausgestaltet Die Vorrichtung kann Mittel zum Auswerten der Differenz zwischen dem ersten und dem zweiten Abstand umfassen zur Bestimmung der Lage der abweichenden Materialbahnebene. Der Lichtsender kann derart ausgestaltet sein, dass mindestens zwei parallel zueinander verlaufende Lichtstrahlen erzeugt werden, welche die mindestens zwei Lichtpunkte auf der Materialbahn erzeugen. Hierzu kann die Vorrichtung mindestens zwei parallel zueinander angeordnete Lichtsender umfassen Alternativ kann die Vorrichtung genau einen Lichtsender und eine Strahlteileranordnung umfassen, um die mindestens zwei Lichtpunkte auf der Materialbahn zu erzeugen. Die Strahlteileranordnung kann ein halbtransparentes Element und ein reflektierendes Element umfassen. Die Sensorvorrichtung kann derart ausgestaltet sein, dass mindestens zwei Sensorzeilen des Sensorelementes in Materialbahnrichtung wenigstens teilweise ausgelesen werden, um in dem Sensorbereich auf der Materialbahn einen Integrationseffekt in die Materialbahnrichtung zu bewirken. Das Sensorelement kann in einer schräg zu der vorgesehenen Materialbahnebene verlaufenden Ebene angeordnet sein.

Das Verfahren
- Erfassen eines Sensorbereichs auf der Materialbahn durch eine Sensorvorrichtung, welche ein Sensorelement mit mindestens einer Sensorzeile umfasst,
- Erzeugen mindestens zweier Lichtpunkte auf der Materialbahn durch mindestens einen Lichtsender, und
- Bestimmen einer Lage einer von der vorgesehenen Materialbahnebene abweichenden Materialbahnebene mit Hilfe der mindestens zwei Lichtpunktes, wobei die mindestens zwei Lichtpunkte auf der in der vorgesehen Materialbahnebene verlaufenden Materialbahn einen ersten Abstand aufweisen und auf der in der abweichenden Materialbahnebene verlaufenden Materialbahn einen zweiten Abstand aufweisen, und wobei das Sensorelement den ersten und den zweiten Abstand erfasst zur Bestimmung der Lage der abweichenden Materialbahn.

Nach einem weiteren Aspekt umfasst das Verfahren

Ausführungsformen können irgendeinen, alle oder keinen der folgenden Vorteile bereitstellen. Durch die Verwendung mindestens eines Lichtsenders, um mindestens einen Lichtpunkt auf der Materialbahn zu erzeugen, kann die Lage der abweichenden Materialbahnebene in einfacher und kostensparender Art und Weise bestimmt werden. Somit kann eine einfache und genaue Detektion mindestens eines Orientierungsmerkmales auf der Materialbahn ermöglicht werden.

### Kurzbeschreibung der Zeichnungen

Die vorliegende Erfindung wird nachfolgend anhand bevorzugter Ausführungsformen unter Bezug auf die beigefügten Zeichnungen erläutert.
- FIG. 1A: ist eine Seitenansicht einer Vorrichtung zur Regulierung des seitlichen Versatzes einer Materialbahn;
- FIG. 1B: ist eine Draufsicht von oben auf eine Vorrichtung zur Regulierung des seitlichen Versatzes einer Materialbahn nach FIG. 1A;
- FIG. 2A: ist eine Darstellung von Materialbahnen, welche eine Linie als Orientierungsmerkmal aufweisen;
- FIG. 2B: ist eine Darstellung von Materialbahnen, welche einen Kontrastunterschied als Orientierungsmerkmal aufweisen;
- FIG. 3: ist eine schematische Schnittansicht einer Vorrichtung zur Detektion mindestens eines Orientierungsmerkmales auf einer Materialbahn, welche einen Lichtsender umfasst;
- FIG. 4: ist eine dreidimensionale Ansicht einer Vorrichtung zur Regulierung des seitlichen Versatzes einer Materialbahn mit einer Vorrichtung zur Detektion mindestens eines Orientierungsmerkmales auf einer Materialbahn, welche einen Lichtsender umfasst;
- FIG. 5: ist eine schematische Schnittansicht einer Vorrichtung zur Detektion mindestens eines Orientierungsmerkmales mit gerader Ausrichtung des Sensorelementes; und
- FIG. 6: ist eine schematische Schnittansicht einer Vorrichtung zur Detektion mindestens eines Orientierungsmerkmales mit schräger Ausrichtung des Sensorelementes.

### Detaillierte Beschreibung der Zeichnungen

In einer Vorrichtung zur Regulierung des seitlichen Versatzes einer Materialbahn, wie mit Bezug auf FIG. 1A und 1B erläutert, kann mindestens ein Orientierungsmerkmal verwendet werden, um eine seitliche Abweichung der Materialbahn von einer vorgesehenen Position feststellen zu können. Das mindestens eine Orientierungsmerkmal kann beispielsweise eine Linie oder ein Muster auf der Materialbahn sein. Das Orientierungsmerkmal kann in Materialbahnrichtung verlaufen und kann sich in der Nähe der Kante der Materialbahn befinden oder die Kante selber sein. Die Sensorelemente können in diesem Fall optoelektronische Sensoren, wie beispielsweise Farbsensoren oder Kameras, sein.

In FIG. 2A sind Materialbahnen, welche eine Linie als Orientierungsmerkmal aufweisen, dargestellt. In FIG. 2A a) wird eine Linie 210 auf einer Materialbahn 200 in einem Sensorbereich 220 abgetastet. In FIG. 2A a) und c) sind jeweils durchgehende Linien mit gleichmäßigem bzw. mit gestörtem Hintergrund dargestellt. In FIG. 2A b) und d) sind jeweils unterbrochenen Linien mit gleichmäßigem bzw. mit gestörtem Hintergrund zu sehen. Die Vorrichtung sollte geeignet sein das Orientierungsmerkmal auch bei gestörtem Hintergrund zu detektieren.

Das mindestens eine Orientierungsmerkmal kann aber auch beispielsweise eine Kante der Materialbahn oder ähnliches sein. In FIG. 2B a) ist eine Materialbahn 200 dargestellt, deren Kante 211 in einem Sensorbereich 221 abgetastet wird. Das Orientierungsmerkmal, die Kante, ist somit als Kontrastunterschied durch die Sensorvorrichtung detektierbar. Allgemein kann die Sensorvorrichtung Helligkeits- und/oder Farbunterschieden des Orientierungsmerkmales detektieren. Der Kontrast lässt sich dann daraus entsprechend berechnen. In FIG. 2B sind weiterhin Orientierungsmerkmale als Kontrastunterschiede dargestellt. In FIG. 2B a) und c) sind jeweils durchgehende Kontrastkanten mit gleichmäßigem bzw. mit gestörtem Hintergrund dargestellt. In FIG. 2B b) und d) sind jeweils unterbrochenen Kontrastkanten mit gleichmäßigem bzw. mit gestörtem Hintergrund zu sehen.

Wird in der noch folgenden Beschreibung nichts Gegenteiliges spezifiziert, so kann das Sensorelement folgende Ausgestaltungen haben Das Sensorelement kann beispielsweise ein CCD-Sensor oder CMOS-Sensor sein. Das Sensorelement kann ein Zeilensensor sein, wie ein CCD-Zeilensensor. Das Sensorelement kann jedoch auch ein Matrixsensor sein, wie ein CCD-Matrixsensor oder ein CMOS-Matrixsensor.

Das Sensorelement kann ein schwarz-weiß oder Graubild-Kamera sein. Ebenso kann das Sensorelement aber auch ein Farbsensor sein, welcher mit RGB-Auswertung Pixel für Pixel erfasst. Das Licht wird dabei bei jeder Abtastung in die Grundfarben rot (R), grün (G) und blau (B) zerlegt. Mithilfe eines Algorithmus können dann die Kontrastunterschiede von einer Berechnungseinheit, wie einem Prozessor, ausgewertet werden und eine Position des Orientierungsmerkmales ausgegeben werden. Der Kontrast lässt sich wie oben bemerkt auch aus den Helligkeitsunterschieden berechnen.

FIG. 3 ist eine schematische Schnittansicht einer Vorrichtung zur Detektion mindestens eines Orientierungsmerkmales 340 auf einer Materialbahn 300, welche einen Lichtsender 330 umfasst. Die Vorrichtung umfasst weiterhin eine Sensorvorrichtung 370, welche ein Sensorelement mit mindestens einer Sensorzeile umfasst, zur Erfassung eines Sensorbereichs 308 auf der Materialbahn. Die Materialbahn 300 verläuft in einer vorgesehenen Materialbahnebene in eine vorgesehene Materialbahnrichtung (in die Zeichenebene hinein bzw. daraus hinaus). Wird die Materialbahn versetzt, so kann die Materialbahn in einer von der vorgesehenen Materialbahnebene abweichende Materialbahnebene verlaufen. In FIG. 3 wird die Materialbahn um den Winkel α um den Drehpunkt 306 geschwenkt. Die Materialbahn 300' verläuft dann in einer abweichenden Materialbahnebene, welche eine um eine in Materialbahnrichtung verlaufende Achse gedrehte Materialbahnebene ist, eine um eine durch den Drehpunkt 306 verlaufende Achse gedrehte Materialbahnebene. Entsprechend ist eine in entgegensetzter Richtung geschwenkte Materialbahn als Materialbahn 300" in FIG. 3 dargestellt.

Bei der Bestimmung der Position des Orientierungsmerkmales 340 auf der Materialbahn kann die Position des Orientierungsmerkmales 340 innerhalb des Sensorbereiches 308 erfasst werden. Wird die Materialbahn versetzt, beispielsweise wie in FIG. 3 durch die abweichende Materialbahn 300' gezeigt, so verändert sich der Sensorbereich und die Position des Orientierungsmerkmales. Dies könnte zu einem Fehler in der Messung der Position des Orientierungsmerkmales 340 führen.

Nach der Bestimmung der Lage der abweichenden Materialbahnebene, kann dieser Fehler jedoch durch entsprechende Berechnungen kompensiert werden. Hierzu erzeugt der Lichtsender 330 einen Lichtstrahl 331 welcher zwei Lichtpunkte 334, 335 auf der Materialbahn 300 erzeugt. Dabei liegen die Lichtpunkte 334, 335 in dem Sensorbereich 308 auf der Materialbahn 300 und können von der Sensorvorrichtung 370 detektiert werden. In FIG. 3 sind die beiden parallelen Lichtstrahlen 332, 333 parallel und symmetrisch zur Hauptachse H des Objektives der Sensorvorrichtung 370 ausgerichtet. Zur Bestimmung der Lage der abweichenden Materialbahnebene 300' (oder 300" entsprechend) kann dann die Sensorvorrichtung 370 die zwei Lichtpunkte 334', 335' auf der Materialbahn 300' erfassen. Dabei liegen die zwei Lichtpunkte 334, 335 bzw. 334', 335' auf der Materialbahn 300 bzw. 300' auf einer Linie, welche senkrecht zu der vorgesehenen Materialbahnrichtung verläuft, das heißt eine Linie in der Zeichenebene in FIG. 3. Auf der in der vorgesehenen Materialbahnebene verlaufenden Materialbahn 300 weisen die zwei Lichtpunkte 334, 335 einen ersten Abstand 338 auf. Auf der in der abweichenden Materialbahnebene verlaufenden Materialbahn 300' weisen die beiden Lichtpunkte 334', 335' einen zweiten Abstand 338' auf. Zur Bestimmung der Lage der abweichenden Materialbahnebene 300' kann das Sensorelement der Sensorvorrichtung 370 den ersten und den zweiten Abstand erfassen. Weiterhin kann dann zur Bestimmung der Lage der abweichenden Materialbahnebene 300' die Differenz zwischen dem ersten Abstand 338 und dem zweiten Abstand 338' ausgewertet werden, beispielsweise durch Auswertungsmittel , welche sich in der Sensorvorrichtung oder auch außerhalb davon befinden können. Diese Auswertungsmittel können zum Erzeugen eines Signals verwendet werden, welches die Lage der abweichenden Materialebene angibt.

Zur Erzeugung der zwei Lichtpunkte 334, 335 bzw. 334', 335' werden in FIG. 3 zwei parallel zueinander verlaufende Lichtstrahlen erzeugt. Der Lichtsender 330 emittiert den Lichtstrahl 331, welcher durch eine Strahlteileranordnung 336, 337 in zwei parallele Lichtstrahlen 332 und 333 aufgespalten wird. Hierbei umfasst die Strahlteileranordnung das halbtransparente Element 336 und das reflektierende Element 337. Diese Strahlaufspaltung in zwei parallele Lichtstrahlen kann sehr exakt und kostengünstig vorgenommen werden, wobei eine hohe Fertigungsgenauigkeit nur in der Strahlteileranordnung erreicht werden muss. Die Aufspaltung des Lichtstrahles kann auch mit anderen Mitteln der Strahlteilung erzeugt werden, wie beispielsweise einem Prisma. Zur Erzeugung zweier Lichtstrahlen kann die Vorrichtung alternativ auch zwei parallel zueinander angeordnete Lichtsender umfassen.

Es sollte verstanden werden, dass auch mehrere (mehr als die in FIG. 3 dargestellten zwei) Lichtpunkte erzeugt werden können, um die Lage der abweichenden Materialbahnebene zu bestimmen. Es sollte verstanden werden, dass jede andere detektierbare Form, wie beispielsweise eine Lichtlinie, detektiert werden kann.

FIG. 4 ist eine dreidimensionale Ansicht einer Vorrichtung zur Regulierung des seitlichen Versatzes einer Materialbahn 400 mit einer Vorrichtung 440 zur Detektion mindestens eines Orientierungsmerkmales auf der Materialbahn 400. Wie bereits mit Bezug auf FIG. 1A und FIG. 1B erklärt, erfährt die Materialbahn 400 eine viermalige 90° Umlenkung durch die Walzen 401, 402, 403 und 404. Mit Hilfe des durch einer Antriebsvorrichtung 460, wie beispielsweise einem Stellmotor, angetriebenen schwenkbaren Stellrahmens 405 lässt sich eine seitliche Materialbahnkorrektur herbeiführen. Die Materialbahn wird dabei um den Drehpunkt 406 um einen bestimmten Winkel geschwenkt. Die Materialbahn wird dann über eine Auslauflänge einer Auslaufwalze 404 zugeführt. Im Bereich der Auslauflänge befindet sich die Vorrichtung 440 zur Detektion mindestens eines Orientierungsmerkmales auf der Materialbahn 400. Das mindestens eine Orientierungsmerkmal kann in diesem Fall beispielsweise die Materialbahnkante 409 sein und/oder eine sich in der Nähe der Kante befindliche Linie in Richtung der Materiallaufrichtung A. In FIG. 4 erfolgt die Detektion des mindestens einen Orientierungsmerkmales im Durchlichtverfahren mit Hilfe einer Lichtquelle 480, welche auf einer der Sensorvorrichtung 470 gegenüberliegenden Seite der Materialbahn 400 angeordnet ist. Die Vorrichtung kann auch mehr als eine Lichtquelle für unterschiedlichen Bahnoberflächen umfassen. Es sollte verstanden werden, dass die Vorrichtung auch mit Auflicht oder anderen geeigneten Anordnungen arbeiten kann, aber auch gar keine zusätzliche Lichtquelle vorhanden sein kann.

Die Sensorvorrichtung 470 erfasst den Sensorbereich 408 auf der Materialbahn 400, um dort das mindestens eine Orientierungsmerkmal zu detektieren. Wird die Materialbahn 400 im Bereich der Auslauflänge durch Schwenken um einen bestimmten Winkel um den Drehpunkt A von ihrer vorgesehenen Materiallaufebene in eine abweichende Materialbahnebene gebracht, so ist der Abstand zwischen der Materialbahn und dem Sensorelement 470 nicht mehr konstant. Diese abweichende Lage der Materialbahn kann nun mit Hilfe des Lichtsenders 430 bestimmt werden. Der Lichtsender 430 erzeugt mit Hilfe der Strahlteileranordnung 436, 437 zwei parallele Strahlen, die zwei Lichtpunkte im Sensorbereich 408 auf der Materialbahn 400 erzeugen. Die Lage der abweichenden Materialbahnebene kann so in einfacher und kostensparender Art und Weise bestimmt werden und es kann eine einfache und genaue Detektion des mindestens einen Orientierungsmerkmales auf der Materialbahn ermöglicht werden.

Der Abstand der beiden Lichtpunkte kann von der Sensorvorrichtung 470 erfasst werden. Ein entsprechendes Signal kann dann von der Sensorvorrichtung 470 an die Steuervorrichtung 450 gegeben werden. Die Steuervorrichtung kann unter Berücksichtigung dieses Signals den seitlichen Versatz der Materialbahn 400 ermitteln und die Antriebsvorrichtung 460 entsprechend ansteuern.

Der Lichtsender 330 kann eine monochromatische Lichtquelle, insbesondere ein Laser, sein. Es können jedoch auch andere geeignete Lichtsender verwendet werden. Wird ein Laser versendet, so kann dieser schaltbar sein. In diesem Fall kann die Sensorvorrichtung den Sensorbereich zu einem ersten Zeitpunkt erfassen, in dem der Lichtsender ausgeschaltet ist und keine Lichtpunkte vorhanden sind. Zu einem zweiten Zeitpunkt kann die Sensorvorrichtung den Sensorbereich erfassen, wenn der Lichtsender eingeschaltet ist und die Lichtpunkte im Sensorbereich vorhanden sind. Es kann dann die Differenz der zum ersten und zum zweiten Zeitpunkt erfassten Datensätze gebildet werden. Dadurch kann die Erkennbarkeit der Lichtpunkte auf der Materialbahn verbessert werden.

FIG. 5 ist eine schematische Schnittansicht wenigstens eines Teils einer Vorrichtung zur Detektion eines Orientierungsmerkmales 540 auf einer Materialbahn 500. Die Sensorvorrichtung 570 erfasst einen Sensorbereich 508 auf der Materialbahn 500. Zur Beleuchtung der Materialbahn kann eine Lichtquelle (nicht dargestellt) verwendet werden. Die in die Sensorvorrichtung 570 einfallenden Lichtstrahlen werden durch ein optisches Element, eine Linse 572, welche zwischen dem Sensorelement 571 und der Materialbahn 500 angeordnet ist, fokussiert und treffen auf das Sensorelement 571. Dieses optische Element kann auch das Objektiv darstellen. In FIG. 5 ist das Sensorelement 571 gerade ausgerichtet, das heißt es ist in einer parallel zu der vorgesehenen Materialbahnebene verlaufenden Ebene angeordnet. Es ist zudem senkrecht und symmetrisch zur Hauptachse des Objektivs ausgerichtet. Das in FIG. 5 abgebildete Sensorelement 571 umfasst mindestens zwei Sensorzeilen. Es handelt sich demnach um ein Matrix-Sensorelement. Sensorelement 571 kann insbesondere ein CMOS- Matrixsensor sein.

Bei der in FIG. 5 gezeigten Sensorvorrichtung 570 werden mindestens zwei Sensorzeilen des Sensorelementes 571 in Materialbahnrichtung A wenigstens teilweise, insbesondere jedoch vollständig, ausgelesen, um in dem Sensorbereich 508 auf der Materialbahn 500 einen Integrationseffekt in die Materialbahnrichtung A zu bewirken. Es kann ein nur partieller Teil der Sensorzeilen des Sensorelementes 571 ausgelesen werden. Eine Verwendung zusätzlicher Integrationsvorrichtungen zu Aufweitung des Sensorbereiches in Materialbahnrichtung ist somit nicht erforderlich. Zudem kann die Anzahl und der Bereich der Sensorzeilen, der partielle auszulesende Teil der Sensorzeilen, flexibel gewählt werden. Insbesondere kann 1/10 oder weniger der Sensorzeilen des Sensorelementes 571 ausgelesen werden. Würden für eine Abtastung alle Sensorzeilen ausgelesen, wäre die Abtastrate sehr gering und das Verfahren somit sehr langsam. Das Sensorelement kann beispielsweise mit einer Frequenz zwischen 50 und 1000 Hz, insbesondere ungefähr 200 Hz, ausgelesen werden. Rein beispielhaft wird hier ein CMOS-Matrixsensor mit einer Pixelzahl von 2500x1950 genannt. Wenn eine möglichen Auslesefrequenz 200 Hz beträgt und eine Abtastung, das heißt ein Bild, aus 30 Zeilen besteht, so ergibt sich ein Abtastrate von 6 Abtastungen pro Sekunde. Die Größe eines Bildes mit etwa 30 Sensorzeilen liegt in der Größenordnung von nur etwa einem 1/100 der 2500 bzw. 1950 verfügbaren Sensorzeilen.

Auch die Materialbahn 500 kann durch eine Versetzungsvorrichtung in eine von der vorgesehenen Materialbahnebene abweichenden Materialbahnebene versetzt wird, wie vorhergehend erläutert. Zudem kann die Vorrichtung auch einen Lichtsender umfassen, um mindestens einen Lichtpunkt auf der Materialbahn zu erzeugen, um eine Lage der abweichenden Materialbahnebene zu bestimmen, wie vorhergehend erläutert. Es können dann die Sensorzeilen des Sensorelementes 571 in einem Sensorbereich 508 in der Umgebung des mindestens einen Lichtpunktes ausgelesen werden.

Das Abbildungsverhältnis der Sensorvorrichtung 570 kann größer als 1:2 sein. Unter Abbildungsverhältnis ist das Verhältnis zwischen Bildweite b und Gegenstandsweite g zu verstehen. Die Bildweite kann hier der Abstand zwischen dem Sensorelement 571 und optischem Element 572 sein. Die Gegenstandsweite g kann der Abstand zwischen Materialbahn 500 und dem optischen Element 572 sein. Ein Abbildungsverhältnis größer als 1: 2 bedeutet, dass die Gegenstandsweite g mehr als doppelt so groß ist wie die Bildweite b. Insbesondere kann das Abbildungsverhältnis im Bereich von 1:4 bis 1:10 liegen.

Die Vorrichtung kann weiterhin ein Fokussierungselement 573 umfassen, welches zwischen dem Sensorelement 571 und der Materialbahn 500 angeordnet ist. Das Fokussierungselement kann beispielsweise ein Piezoelement umfassen. Mit Hilfe dessen kann beispielsweise das optische Element 572 in eine Richtung parallel zur Hauptachse des Objektivs versetzt werden, und somit eine Fokussierung bewirken, indem die Bildschärfe verändert wird. Auch der Abbildungsmaßstab wird dabei verändert.

Gibt es eine Abweichung der Materialbahn von der vorgesehenen Materialbahnebene, so kann das Fokussierungselement 573 das optische Element, die Linse 572, abhängig von der bestimmten Lage der abweichenden Materialbahn verändern. Insbesondere kann bei der in FIG. 5 gezeigten Sensorvorrichtung 570 ein Lichtsender (nicht dargestellt) zur Bestimmung der Lage der abweichenden Materialbahnebene verwendet werden, wie mit Bezug auf FIG. 3 und 4 erläutert. Mit Hilfe eines derart erzeugten Lichtpunktes oder Lichtpunkten auf der Materialbahn ist dann eine Autofokussierung in Abhängigkeit von der jeweiligen Lage der abweichenden Materialbahnebene möglich.

FIG. 6 ist eine schematische Schnittansicht einer Vorrichtung 670 zur Detektion mindestens eines Orientierungsmerkmales 640 auf einer Materialbahn 600. Im Unterschied zu FIG. 5 ist hier das Sensorelement 671 in einer schräg zu der vorgesehenen Materialbahnebene verlaufenden Ebene angeordnet, das heißt es in einer Ebene angeordnet, welche einen Winkel β ungleich null zu der vorgesehenen Materialbahnebene bildet. Das Sensorelement 671 ist hier nicht in einer Ebene senkrecht zur Hauptachse des Objektivs ausgerichtet. Wird die Materialbahn durch eine Versetzungsvorrichtung (wie in FIG. 1A und 1B dargestellt) in eine von der vorgesehenen Materialbahnebene abweichenden Materialbahnebene versetzt, so kann ein partieller Teil der Sensorzeilen abhängig von der Lage der abweichenden Materialbahnebene bestimmt und ausgelesen werden. Auf diese Weise wird eine Autofokussierung ohne die Verwendung weiterer Fokussierungsmittel ermöglicht. Zur Lagebestimmung der abweichenden Materialbahn kann ein Lichtsender verwendet werden, wie mit Bezug auf FIG. 3 und 4 erläutert.

Es sollte verstanden werden, dass die verschiedenen mit Bezug auf FIG. 3 bis 6 beschriebenen Aspekte in jeder sinnvollen Art und Weise kombiniert werden können. Beispielsweise können bei der in FIG. 3 dargestellte Vorrichtung mit einem Lichtsender auch mindestens zwei Sensorzeilen des Sensorelementes in Materialbahnrichtung wenigstens teilweise ausgelesen werden, um in dem Sensorbereich auf der Materialbahn einen Integrationseffekt in die Materialbahnrichtung zu bewirken. Ebenso kann bei der Vorrichtung der FIG. 3 das Sensorelement in einer schräg zu der vorgesehenen Materialbahnebene verlaufenden Ebene angeordnet sein.

## Patentansprüche

1. Vorrichtung zur Detektion mindestens eines Orientierungsmerkmales (340) auf einer Materialbahn, welche in einer vorgesehenen Materialbahnebene (300) in eine vorgesehene Materialbahnrichtung (A) verläuft, welche umfasst:
eine Sensorvorrichtung (370), welche ein Sensorelement mit mindestens einer Sensorzeile umfasst, zur Erfassung eines Sensorbereichs (308) auf der Materialbahn,
**dadurch gekennzeichnet, dass**
die Vorrichtung mindestens einen Lichtsender (330) umfasst, um mindestens zwei Lichtpunkte (334, 335; 334', 335') auf der Materialbahn zu erzeugen,
wobei der Lichtsender (330) derart ausgestaltet ist, dass die mindestens zwei Lichtpunkte (334, 335; 334', 335') auf der in der vorgesehenen Materialbahnebene verlaufenden Materialbahn (300) einen ersten Abstand (338) aufweisen und auf der in der abweichenden Materialbahnebene verlaufenden Materialbahn (300') einen zweiten Abstand (338') aufweisen,
wobei die Sensorvorrichtung (370) derart ausgestaltet ist, dass das Sensorelement den ersten und den zweiten Abstand (338, 338') erfasst zur Bestimmung eines Lage eines von des vorhergesehenen Materialbahnebene (300) abweichenden Materialbahnebene (300').

2. Vorrichtung gemäß Anspruch 1, wobei die von der vorgesehenen Materialbahnebene abweichende Materialbahnebene (300') eine um eine in Materialbahnrichtung (A) verlaufende Achse gedrehte Materialbahnebene ist.

3. Vorrichtung gemäß Anspruch 1 oder 2, wobei der mindestens eine Lichtsender (330) derart ausgestaltet ist, dass die mindestens zwei Lichtpunkte (334, 335; 334', 335') in dem Sensorbereich (308) auf der Materialbahn liegt.

4. Vorrichtung gemäß einem der Ansprüche 1 bis 3, wobei die Sensorvorrichtung (370) derart ausgestaltet ist, dass das Sensorelement die mindestens zwei Lichtpunkte (334, 335; 334', 335') auf der Materialbahn erfasst zur Bestimmung der Lage der abweichenden Materialbahnebene (300').

5. Vorrichtung gemäß einem der vorhergehenden Ansprüche, wobei der Lichtsender (330) derart ausgestaltet ist, dass die mindestens zwei Lichtpunkte (334, 335; 334', 335') auf der Materialbahn auf einer Linie liegen, welche senkrecht zu der vorgesehenen Materialbahnrichtung (A) verläuft.

6. Vorrichtung gemäß einem der vorhergehenden Ansprüche, wobei die Vorrichtung Mittel zum Auswerten der Differenz zwischen dem ersten und dem zweiten Abstand (338, 338') umfasst zur Bestimmung der Lage der abweichenden Materialbahnebene (300').

7. Vorrichtung gemäß einem der vorhergehenden Ansprüche, wobei der Lichtsender (330) derart ausgestaltet ist, dass mindestens zwei parallel zueinander verlaufende Lichtstrahlen (332, 333) erzeugt werden, welche die mindestens zwei Lichtpunkte (334, 335; 334', 335') auf der Materialbahn erzeugen.

8. Vorrichtung gemäß einem der vorhergehenden Ansprüche, wobei die Vorrichtung mindestens zwei parallel zueinander angeordnete Lichtsender umfasst.

9. Vorrichtung gemäß einem der Ansprüche 1 bis 7, wobei die Vorrichtung genau einen Lichtsender (330) und eine Strahlteileranordnung (336, 337) umfasst, um die mindestens zwei Lichtpunkte (334, 335; 334', 335') auf der Materialbahn zu erzeugen.

10. Vorrichtung gemäß Anspruch 9, wobei die Strahlteileranordnung (336, 337) ein halbtransparentes Element (336) und ein reflektierendes Element (337) umfasst.

11. Vorrichtung gemäß einem der vorhergehenden Ansprüche, wobei die Sensorvorrichtung (370) derart ausgestaltet ist, dass mindestens zwei Sensorzeilen des Sensorelementes in Materialbahnrichtung (A) wenigstens teilweise ausgelesen werden, um in dem Sensorbereich (308) auf der Materialbahn einen Integrationseffekt in die Materialbahnrichtung (A) zu bewirken.

12. Vorrichtung gemäß einem der vorhergehenden Ansprüche, wobei das Sensorelement in einer schräg zu der vorgesehenen Materialbahnebene verlaufenden Ebene angeordnet ist.

13. Verfahren zur Detektion mindestens eines Orientierungsmerkmales (340) auf einer Materialbahn, welche in einer vorgesehenen Materialbahnebene (300) in eine vorgesehene Materialbahnrichtung (A) verläuft, welches umfasst:
Erfassen eines Sensorbereichs (308) auf der Materialbahn durch eine Sensorvorrichtung (370), welche ein Sensorelement mit mindestens einer Sensorzeile umfasst,
**gekennzeichnet durch**
Erzeugen mindestens zweier Lichtpunkte (334, 335; 334', 335') auf der Materialbahn **durch** mindestens einen Lichtsender (330), und
Bestimmen einer Lage einer von der vorgesehenen Materialbahnebene abweichenden Materialbahnebene (300') mit Hilfe der mindestens zwei Lichtpunkte (334, 335; 334', 335')
wobei die mindestens zwei Lichtpunkte (334, 335) auf der in der vorgesehenen Materialbahnebene verlaufenden Materialbahn (300) einen ersten Abstand (338) aufweisen und auf der in der abweichenden Materialbahnebene verlaufenden Materialbahn (300') einen zweiten Abstand (338') aufweisen, und wobei das Sensorelement den ersten und den zweiten Abstand (338, 338') erfasst zur Bestimmung der Lage der abweichenden Materialbalnebene (300').

## Claims

1. A device for detecting at least one orientation feature (340) on a material web running in a predetermined material web plane (300) in a predetermined material web direction (A), comprising:
a sensor device (370) comprising a sensor element having at least one sensor line for capturing a sensor range (308) on the material web,
**characterized in that**
the device comprises at least one light emitter (330) for generating at least two light points (334, 335; 334', 335') on the material web,
wherein the light emitter (330) is configured so that the at least two light points (334, 335; 334', 335') have a first distance (338) on the material web running along the predetermined material web plane and a second distance (338') on the material web (300') running along the deviating material web plane,
wherein the sensor device (370) is configured so that the sensor element captures the first and the second distance (338, 338') for determining a position of the material web plane (300') deviating from the predetermined material web plane (300).

2. The device according to claim 1, wherein the material web plane (300') deviating from the predetermined material web plane is a material web plane that is twisted about an axis running along the material web direction (A).

3. The device according to claim 1 or 2, wherein the at least one light emitter (330) is configured so that the at least two light points (334, 335; 334', 335') are located on the material web within the sensor range (308).

4. The device according to one of the claims 1 to 3, wherein the sensor device (370) is configured so that the sensor element captures the at least two light points (334, 335; 334', 335') on the material web for determining the position of the deviating material web plane (300').

5. The device according to one of the preceding claims, wherein the light emitter (330) is configured so that the at least two light points (334, 335; 334', 335') are located on the material web on a line which is perpendicular to the predetermined material web direction (A).

6. The device according to one of the preceding claims, wherein the device comprises means for analyzing the difference between the first and the second distance (338, 338') for determining the position of the deviating material web plane (300').

7. The device according to one of the preceding claims, wherein the light emitter (330) is configured so that at least two light beams (332, 333) running parallel to each other are generated that generate the at least two light points (334, 335; 334', 335') on the material web.

8. The device according to one of the preceding claims, wherein the device comprises at least two light emitters arranger parallel to each other.

9. The device according to one of the claims 1 to 7, wherein the device comprises exactly one light emitter (330) and a beam split arrangement (336, 337) for generating the at least two light points (334, 335; 334', 335') on the material web.

10. The device according to claim 9, wherein the beam split arrangement (336, 337) comprises a semitransparent element (336) and a reflecting element (337).

11. The device according to one of the preceding claims, wherein the sensor device (370) is configured so that at least two sensor lines of the sensor elements are read out in material web direction (A) at least partially to cause an integration effect towards the material web direction (A) in the sensor range (308) on the material web.

12. The device according to one of the preceding claims, wherein the sensor element is arranged in a plane inclined towards the predetermined material web plane.

13. A method for detecting at least one orientation feature (340) on a material web running in a predetermined material web plane (300) in a predetermined material web direction (A), which comprises:
capturing a sensor range (308) on the material web by a sensor device (370) comprising a sensor element having at least one sensor line, **characterized by**
generating at least two light points (334, 335; 334', 335') on the material web by at least one light emitter (330), and
determining the position of a material web plane (300') deviating from the predetermined material web plane by means of the at least two light points (334, 335; 334', 335'),
wherein the at least two light points (334, 335) have a first distance (338) on the material web (300) running along the predetermined material web plane and a second distance (338') on the material web (300') running along the deviating material web plane, and wherein the sensor element captures the first and the second distance (338, 338') for determining the position of the deviating material web plane (300').

## Revendications

1. Dispositif de détection d'au moins une caractéristique d'orientation (340) apportée sur une nappe de matière qui s'étend dans une direction prévue (A) pour la nappe de matière sur un plan (300) prévu pour la nappe de matière, le dispositif comportant :
un dispositif de détection (370) qui comporte un élément de détection doté d'au moins une ligne de détection et qui détecte une zone de détection (308) sur la nappe de matière,
**caractérisé en ce que**
le dispositif comporte au moins un émetteur de lumière (330) qui forme au moins deux points lumineux (334, 335; 334', 335') sur la nappe de matière, **en ce que** l'émetteur de lumière (330) est configuré de telle sorte que les deux ou plusieurs points lumineux (334, 335; 334', 335') présentent une première distance (338) sur la nappe de matière (300) qui s'étend dans le plan prévu pour la nappe de matière et une deuxième distance (338') sur la nappe de matière (300') qui s'étend sur un autre plan de nappe de matière et
**en ce que** le dispositif de détection (370) est configuré de telle sorte que l'élément de détection saisit la première et la deuxième distance (338, 338') pour déterminer la position d'un plan (300') de nappe de matière différent du plan (300) prévu pour la nappe de matière.

2. Dispositif selon la revendication 1, dans lequel le plan (300') de nappe de matière différent du plan prévu pour la nappe de matière est un plan de nappe de matière qui a tourné par rapport à un axe qui s'étend dans la direction (A) de la nappe de matière.

3. Dispositif selon les revendications 1 ou 2, dans lequel la ou les sources de lumière (330) sont configurées de telle sorte que les deux ou plusieurs points lumineux (334, 335; 334', 335') sont situés dans la zone de détection (308) prévue sur la nappe de matière.

4. Dispositif selon l'une des revendications 1 à 3, dans lequel le dispositif de détection (370) est configuré de telle sorte que l'élément de détection saisit les deux ou plusieurs points lumineux (334, 335; 334', 335') sur la nappe de matière pour déterminer la position de l'autre plan (300') de la nappe de matière.

5. Dispositif selon l'une des revendications précédentes, dans lequel l'émetteur de lumière (330) est configuré de telle sorte que les deux ou plusieurs points lumineux (334, 335; 334', 335') sont situés sur une ligne de la nappe de matière qui s'étend perpendiculairement à la direction (A) prévue pour la nappe de matière.

6. Dispositif selon l'une des revendications précédentes, le dispositif présentant des moyens d'évaluation de la différence entre la première et la deuxième distance (338, 338') pour déterminer la position de l'autre plan (300') de la nappe de matière.

7. Dispositif selon l'une des revendications précédentes, dans lequel l'émetteur de lumière (330) est configuré de manière à former au moins deux rayons lumineux (332, 333) qui s'étendent parallèlement l'un à l'autre et qui forment les deux ou plusieurs points lumineux (334, 335; 334', 335') sur la nappe de matière.

8. Dispositif selon l'une des revendications précédentes, comportant au moins deux émetteurs de lumière disposés parallèlement l'un à l'autre.

9. Dispositif selon l'une des revendications 1 à 7, qui comporte exactement un émetteur de lumière (330) et un ensemble (336, 337) de division de faisceau qui forme les deux ou plusieurs points lumineux (334, 335; 334', 335') sur la nappe de matière.

10. Dispositif selon la revendication 9, dans lequel l'ensemble (336, 337) de division de faisceau comporte un élément semi-transparent (336) et un élément réfléchissant (337).

11. Dispositif selon l'une des revendications précédentes, dans lequel le dispositif de détection (370) est configuré de manière à lire au moins en partie au moins deux lignes de détection de l'élément de détection dans la direction (A) de la nappe de matière pour réaliser un effet d'intégration dans la direction (A) de la nappe de matière dans la zone de détection (308) prévue sur la nappe de matière.

12. Dispositif selon l'une des revendications précédentes, dans lequel l'élément de détection est disposé dans un plan qui s'étend obliquement par rapport au plan prévu pour la nappe de matière.

13. Procédé de détection d'au moins une caractéristique d'orientation (340) sur une nappe de matière qui s'étend dans un plan (300) prévu pour la nappe de matière dans une direction (A) prévue pour la nappe de matière, le procédé comportant les étapes qui consistent à :
faire saisir une plage de détection (308) sur la nappe de matière par un dispositif de détection (370) qui comporte un élément de détection qui présente au moins une ligne de détection,
**caractérisé par** les étapes qui consistent à :
faire former au moins deux points lumineux (334, 335; 334', 335') sur la nappe de matière par au moins un émetteur de lumière (330),
déterminer à l'aide des deux ou plusieurs points lumineux (334, 335; 334', 335') la position d'un plan (300') de la nappe de matière différent du plan prévu pour la nappe de matière,
les deux ou plusieurs points lumineux (334, 335) présentant une première distance (338) sur la nappe de matière (300) qui s'étend dans le plan prévu pour la nappe de matière et une deuxième distance (338') sur la nappe de matière (300') qui s'étend dans l'autre plan de la nappe de matière, l'élément de détection saisissant la première et la deuxième distance (338, 338') pour déterminer la position de l'autre plan (300') de la nappe de matière.
